# EUROPÄISCHE PATENTSCHRIFT

(11) **EP 0 279 243 B1**
(45) Veröffentlichungstag und Bekanntmachung des Hinweises auf die Patenterteilung: **19.08.1992**
(21) Anmeldenummer: 88101215.7
(22) Anmeldetag: 28.01.1988
(51) Int. Cl.: B41J 32/00, B41J 31/10

(54) **Farbbandkassette mit nachbladbaren Farbbandspulen**
Ink ribbon cartridge with refillable spools
Cartouche à ruban encreur à bobines rechargeables

(30) Priorität: 18.02.1987 DE 3705058
(43) Veröffentlichungstag der Anmeldung: 24.08.1988
(73) Patentinhaber: AEG Olympia Office GmbH, 26357 Wilhelmshaven (DE)
(72) Erfinder: Lange, Heinz, D-2940 Wilhelmshaven (DE); Heins, Hans-Peter, Dipl.-Ing., D-2940 Wilhelmshaven (DE); Jendricke, Hermann, D-2930 Varel 1 (DE)

(56) Entgegenhaltungen:
- DE-A- 3 524 730
- FR-A- 1 391 723
- FR-A- 2 414 775
- US-A- 4 265 553

## Beschreibung

Die Erfindung betrifft eine Farbbandkassette mit nachladbaren Farbbandspulen der im Oberbegriff des Patentanspruchs 1 angegebenen Art.

Aus der US-PS 37 31 781 ist eine abnehmbare Kassette für ein Karbonband bei einem Drucker mit einem drehbaren Antriebselement für den Vorschub des Bandes bekannt geworden, wobei die Kassette aus einem eine Zuführspule und eine Aufnahmespule für das Band aufnehmenden Gehäuse besteht. Dabei wirkt eine verschwenkbare Zuführwalze mit einem Stachelrad mit einer auf einer festen Achse angeordneten Aufnahmespule zusammen, um das Karbonband aufzuwickeln. Beim Wechseln einer Kassette muß zunächst die Zuführwalze mit dem Stachelrad in Außereingriff mit der Aufnahmespule gebracht werden. Bei diesem Wechselvorgang sind mehrere Handbetätigungen erforderlich, da die Zuführwalze nach dem Einsetzen einer neuen Kassette in die Aufnahmevorrichtung der Maschine auch wieder in Eingriff mit der Aufnahmespule gebracht werden muß.

Die DE-PS 25 53 329 zeigt eine Farbbandkassette für eine Schreib- oder Büromaschine ähnlicher Bauart, in der die Zuführwalze mit dem Stachelrad mit in der Kassette angeordnet ist. Die Zuführwalze bleibt hierbei ständig in Eingriff mit dem Karbonband der Aufnahmespule. Hierdurch ist es möglich, den Austausch von Farbbandkassetten nur mit einer Hand durchzuführen. Diese bekannte Farbbandkassette ist sehr kostspielig, da die in der Farbbandkassette enthaltenen Antriebsglieder für das Karbonband nach deren Verbrauch mit weggeworfen werden. Da die Zuführwalze außerdem immer mit der Aufnahmespule in Eingriff steht und die Antriebselemente einerseits im Bodenteil und andererseits in dem mit dem Bodenteil fest verbundenen Deckel gelagert sind, ist ein Austauschen der Zuführ- und der Aufnahmespule nicht möglich.

Weiterhin ist durch die DE-OS 35 24 730 bereits eine Farbbandkassette für Büromaschinen bekannt geworden, bei der die Zuführ- und die Aufwickelspule austauschbar angeordnet sind. Hierdurch ist es möglich, bei Verbrauch des Farbbandes nur die Farbbandspulen auszuwechseln. Nachteilig ist hierbei aber, daß das Einfädeln des Farbbandes innerhalb der Kassette noch leicht falsch ausgeführt werden kann, so daß es dann zu Störungen des Farbbandantriebs kommt.

Der Erfindung liegt die Aufgabe zugrunde, eine Farbbandkassette mit nachladbaren Farbbandspulen zu schaffen, die ein leichtes Verbinden des Farbbandes mit dem Aufwickelkern gewährleistet, wonach der Druckvorgang ungestört bis zum Verbrauch des neu eingesetzten Farbbandes erfolgen kann. Diese Aufgabe wird durch die im Patentanspruch 1 gekennzeichnete Erfindung gelöst.

Durch die um den Lagerzapfen für die Aufnahmespule angeordnete Auflagefläche werden eine sichere Auflage für den Wickelkern und eine Anschlagfläche für das Befestigungselement beim Einschieben in die Aufnahmebohrung geschaffen. Durch das freie Ende des Befestigungselementes treten daher keine Störungen beim Aufwickelvorgang mehr auf. Durch eine vorteilhafte Weiterbildung wird das Einfädeln des Befestigungselementes in die Aufnahmebohrung des Wickelkerns sehr erleichtert.

Weitere vorteilhafte Ausgestaltungen des Erfindungsgegenstandes sind den weiteren Unteransprüchen zu entnehmen. Die Einzelheiten der Erfindung sind nachstehend anhand der in den Zeichnungen dargestellten Ausführungsbeispiele näher erläutert. Es zeigt:
- Figur 1: die nachladbare Kassette mit geöffnetem Deckel,
- Figur 2: ein erstes Ausführungsbeispiel für die Aufwickelspule und den Führungsstift und
- Figur 3: ein zweites Ausführungsbeispiel für die Aufwickelspule und den Führungsstift.

Die Figur 1 zeigt eine nachladbare Farbbandkassette 1, die aus einem topfförmigen Bodenteil 2 und einem dessen Öffnung verschließbaren Deckel 3 besteht. Der Deckel 3 kann hierbei mit einer Seitenwand 4 des Bodenteils 2 gelenkig verbunden sein und ist mittels eines Rasthebels 5 mit dem Bodenteil fest verbindbar. Dieser Rasthebel 5 ist um eine Achse 6 im Bodenteil verschwenkbar und weist einen Steuerarm 7 auf, dessen freies Ende 8 mit einer Führungsfläche 9 eines Schwenkhebels 10 in formschlüssigem Eingriff steht. Der Schwenkhebel 10 ist um eine Achse 11 mittels einer Feder 12 im Uhrzeigersinn beaufschlagbar. Auf dem freien Ende des Schwenkhebels 10 ist eine Aufwickelspule 15 um Lagerzapfen 14 drehbar gelagert. In der Figur 1 befindet sich der Rasthebel 5 in der verschwenkten Stellung, wobei der Deckel 3 freigegeben ist und frei in die geöffnete bzw. in die geschlossene Stellung um Lagerpunkte 16, 17 verschwenkbar ist. In dieser Stellung des Rasthebels wird außerdem die Aufwickelspule 15 mit einem Stachelrad 18 einer Zuführwalze 19 außer Eingriff gehalten. Die Zuführwalze 19 ist mit einem Zahnrad 20 fest verbunden, das mit einem Antriebszahnritzel 21 ständig in Eingriff steht. Dieses Antriebszahnritzel 21 weist einen Kreuzschlitz 22 auf, der mit einer in der Aufnahmevorrichtung 23 antreibbar gelagerten Schneide 24 formschlüssig kuppelbar ist.

Das Bodenteil 2 weist einen weiteren Lagerzapfen 25 für eine Zuführspule 26 auf, auf derem Kern 27 ein Vorratswickel 28 eines Farbbandes 29 angeordnet ist. Das freie Ende des Farbbandes 29 weist einen Führungsstift 90 mit einem Befestigungselement 92 auf, das z. B. zylindrisch ausgebildet ist und mit einer Öse an dem freien Ende des Farbbandes 29 fest verbunden ist. Mit Hilfe dieses Führungsstiftes 90 ist das Farbband 29 um Umlenkstifte 35, 36 herumleg-, aus der Austrittsöffnung 37 herauszieh-, in die Eintrittsöffnung 38 hineinführ- und mit der Auwickelspule 15 verbindbar. Zu diesem Zweck weist die Aufwickelspule 15 eine Aufnahmebohrung 39 für das Befestigungselement 92 des Führungsstiftes 90 auf. Die Aufnahmebohrung 39 ist mit einem Durchtrittsschlitz 40 für das Farbband 29 versehen.

Auf die freie Stirnfläche 41 der in die Kassette 1 einsetzbaren Zuführspule 26 ist eine Abdeckplatte 42 auflegbar, die mit einer Anlegekante 43 für das an dem freien Ende des Farbbandes 29 der Zuführspule 26 angeordnete Befestigungselement 92 an dem Führungsstift 90 versehen ist. Die Abdeckplatte 42 überragt die Stirnfläche 41 der Zuführspule 26 zumindest im Bereich der Anlagekante 43 derart, daß ein Abziehen der ersten Windungen des Farbwickels 28 in axialer Richtung sperrbar ist. Die Abdeckplatte 42 weist außerdem eine der Innenkontur der Kassette 1 entsprechend ausgebildete Außenkontur auf, derart, daß die Abdeckplatte 42 nach dem Einsetzen der Zuführspule 26 in die Kassette 1 gegen Verdrehung gesichert gelagert ist. Der Kern 27 der Zuführspule 26 ist mit einem gegenüber der Stirnfläche 41 des Zuführwickels 28 vorstehenden Handgriff versehen, auf dem die Abdeckplatte 42 verrastbar angeordnet ist. Zu diesem Zweck weist die Abdeckplatte 42 eine Ausnehmung mit nach innen ragenden Zentriernasen zur zentrischen Lagerung auf dem hohlzylindrisch ausgebildeten Handgriff auf. Zwischen diesen einzelnen Zentriernasen 47, 48, 49, 50 sind Freiarbeitungen 51, 52, 53, 54 radial ausgerichtet angeordnet. Die Freiarbeitung 54 besteht aus einer verlängerten Ausnehmung 55, die als Sichtschlitz dient und bei geschlossenem Klappdeckel in Fluchtrichtung mit einem Sichtschlitz 56 in dem Klappdeckel 3 angeordnet ist.

Um eine kompakte Ausbildung der Farbbandkassette zu erzielen, weist die Abdeckplatte 42 eine Ausnehmung 57 für den Wickel 58 der Aufwickelspule 15 auf. Der volle Wickel 58 der Aufwickelspule 15 ragt dann in die Ausnehmung 57 der Abdeckplatte 42 hinein. Daher ist die Ausnehmung 57 konkav zu dem Kern 27 der Zuführspule 26 ausgebildet.

Der Schwenkhebel 10 weist konzentrisch zu dem Lagerzapfen 14 eine kreisförmige Auflagefläche 81 für den Aufwickelkern 15 auf, derart, daß das Einschieben des Befestigungselementes 92 mit dem Führungsstift 90 begrenzbar ist. Danach wird der Führungsstift 90 mittels einer Kerbe 93 von dem Befestigungselement 92 durch Abbrechen getrennt.

Der Wickel 58 der Aufwickelspule 15 stützt sich mit zunehmendem Durchmesser auf erhöhten Flächen 79, 80 in dem Bodenteil 2 ab, die in Umfangsnähe der mit der Zuführspule mit umlaufender Sperrzahnscheibe 78 angeordnet sind. Mit der Verzahnung der Sperrzahnscheibe 78 ist ein Sperrzahn 77 eines durch eine Feder 75 beaufschlagten Sperrhebels 70 in Eingriff bringbar. Der Sperrhebel 70 ist um eine Achse 71 in dem Bodenteil 2 verschwenkbar und zweiarmig ausgebildet. An einem Arm 74 dieses Sperrhebels 70 ist ein Lagerzapfen 76 für die als Umlenkpunkt 36 ausgebildete Umlenkrolle für das Farbband 29 angeordnet. Der zweite Arm 72 des Sperrhebels 70 weist eine Anschlagfläche 73 auf, die durch einen Anschlagarm 13 des Schwenkhebels 10 beaufschlagbar ist. Wird nämlich der Rasthebel 5 in die ausgeschwenkte Lage gemäß Figur 1 gebracht, dann werden der Schwenkhebel 10 im Gegenuhrzeigersinn um die Achse 11 und über dessen Anschlagarm 13 der Sperrhebel 70 im Uhrzeigersinn um die Lagerachse 71 verschwenkt. Hierbei gelangen die Aufwickelspule 15 außer Eingriff mit der Verzahnung 18 der Antriebswalze 19 und der Sperrzahn 77 außer Eingriff mit der Verzahnung der Sperrzahnscheibe 78. Wenn der Schwenkhebel 10 die in der Figur 1 gestrichelte Lage wieder einnimmt, dann liegt die Aufwickelspule 15 wieder federnd (12) an der Verzahnung 18 an. Außerdem befindet sich der Sperrzahn 77 auch wieder in Eingriff mit der Verzahnung des Sperrzahnrades 78. Bei Antrieb der Antriebswalze 19 über das Antriebszahnritzel 21 wird die Aufwickelspule 15 im Uhrzeigersinn verdreht, wodurch das Farbband 29 in Pfeilrichtung 84 um einen Schritt jeweils bewegt wird. Mit dem Ansteigen der Spannung in dem Farbband 29 wird eine Verschwenkung des Sperrhebels 70 im Uhrzeigersinn bewirkt, wodurch der Sperrzahn 77 außer Eingriff mit der Verzahnung des Sperrzahnrades 78 gelangt. Hierdurch wird die Zuführspule 26 zum Abwickeln freigegeben. Sobald die Zugspannung in dem Farbband 29 nachläßt, kehrt der Sperrhebel 70 sofort in seine Sperrlage zurück. Da der Wickel auf der Aufwickelspule mit zunehmendem Durchmesser sich auf den erhöhten Flächen 79, 80 abstützt, wird die Drehbewegung des Sperrzahnrades 78 bei dessen Freigabe durch den Sperrzahn 77 nicht behindert. Die erhöhten Flächen 79, 80 weisen eine derartige Höhe auf, daß der Wickel der Aufwickelspule 15 das Sperrzahnrad 78 nicht berührt.

Die Aufnahmespule 15 ist mit einer Lagerbohrung 117 in dem Kern 85 um einen Lagerzapfen 14 und mit einer Lagerfläche 118 auf einer Auflagefläche 81 drehbar gelagert, welche dicht unterhalb der Aufnahmebohrung 39; 86 für das Befestigungselement 92 gemäß Figur 2 an dem Farbband 29 angeordnet ist. Die Auflagefläche 81 ist hierbei kreisförmig ausgebildet und dient gleichzeitig als Anschlagfläche für das Befestigungselement 92 beim Einschieben in die Aufnahmebohrung 86 des Aufwickelkerns 85. Hierdurch wird eine sichere Endlage des einegeschobenen Befestigungselementes 92 geschaffen, wonach dieses Befestigungselement 92 über eine Querschnittsminderung 93 von einem mit einem Handgriff versehenen Führungsstift 90 durch Abbrechen leicht trennbar ist. Die Länge des Befestigungselementes 92 ist kleiner als die Breite des Aufwickelkernes 85 ausgebildet, wodurch die Bruchstelle an dem Befestigungselement 92 nach dessen Trennung von dem Führungsstift 90 immer innerhalb der Kontur des Aufwickelkernes 85 liegt. Da das Befestigungselement 92 also nicht aus der Aufnahmebohrung 86 herausragt, kann es auch nicht zu irgendwelchen Störungen bei der Drehbewegung des Aufwickelkernes 85 beim Aufwickeln des Farbbandes 29 kommen. Das Befestigungselement 92 ist gemäß Figur 2 nur im mittleren Bereich in der Aufnahmebohrung 86 festklemmbar. Die Verzahnung 18 der Antriebswalze 19 wirkt übrigens auch nur in dem mittleren Bereich mit dem Aufwickelkern zusammen. Hierdurch ist es möglich, daß die Aufnahmebohrung 86 im Bereich der Umfangsmitte des Aufwickelkernes 85 einen Öffnungsschlitz 89 zum Durchtritt des Farbbandes 29 beim Einsetzen des Befestigungselementes 92 aufweist. Außerdem wird dadurch ermöglicht, daß der Öffnungsschlitz 89 zu den Stirnflächen 112, 113 des Aufwickelkernes 85 hin in Erweiterungen 87, 88 mit Einlaufschrägen übergeht. Diese Erweiterungen weisen eine Breite auf, die größer als der Durchmesser des Befestigungselementes 92 mit dem daran befestigten Farbband 29 ist. Diese Erweiterungen 87, 88 ermöglichen ein erleichtertes Befestigen des Befestigungselementes 92 in der Aufnahmebohrung 86. Außerdem sind die Erweiterungen 87, 88 symmetrisch zur Umfangmitte des Aufwickelkernes 85 derart ausgebildet, daß das Aufsetzen des Aufwickelkernes 85 auf den Lagerzapfen 14 von beiden Stirnflächen 112, 113 des Aufwickelkernes 85 möglich ist. Die die Maschine bedienende Person kann den Aufwickelkern 85 also beliebig auf den Lagerzapfen 14 aufsetzen.

In der Figur 3 ist eine weitere Möglichkeit des einfachen Verbindens des Farbbandes 29 mit einem Aufwickelkern 102 dargestellt. Das Befestigungselement besteht hierbei aus einer Rastbuchse 100, die mittels eines Führungsstiftes 94 in die Aufnahmebohrung 103 des Aufwickelkernes 102 einsetz- und in der Aufnahmebohrung 103 verrastbar ist. Die Rastbuchse 100 weist mittig in dem äußeren Umfang eine Rastkerbe 101 auf, in die federnde Rastnasen 114 in der Mitte der Aufnahmebohrung 103 einrastbar sind. In vorteilhafter Ausgestaltung ist die Aufnahmebohrung 103 von den Rastnasen 114 aus zu den beiden Stirnflächen 110, 111 mit konischen Erweiterungen 104, 105 versehen. Hierdurch wird das Einfädeln des Befestigungselementes an dem Führungsstift 94 sehr erleichtert. Die Wandungen 108, 109 der Aufnahmebohrungen 103 sind durch Hinterschneidungen 106, 107 federnd ausgebildet. Hierdurch wird ein sicheres Verrasten der Rastbuchse 100 in der Aufnahmebohrung 103 gewährleistet. Das Einsetzen der Rastbuchse 100 in die Aufnahmebohrung 103 des Aufwickelkernes 102 erfolgt über einen Führungsstift 94, der an seinem unteren Ende mit einem zylinderförmigen Klemmteil 95 versehen ist. Das zylinderförmige Klemmteil 95 besteht aus zwei durch einen Schlitz 98 voneinander getrennten, federnden Schenkeln 96, 97. Diese federnden Schenkel 96, 97 sind an ihren freien Enden mit Einfädelungsschrägen 115, 116 versehen, durch die das Einschieben des Befestigungselementes 15 in die Aufnahmebohrung 99 der Rastbuchse 100 erleichtert wird. Bei diesem Einschieben des Befestigungselementes 95 in die Aufnahmebohrung 99 werden die beiden Schenkel 96, 97 zusammengedrückt und liegen reibschlüssig an der Innenwandung der Aufnahmebohrung 99 an. Hierdurch wird eine sichere und lösbare Befestigung des Führungsstiftes 94 mit der Rastbuchse 100 geschaffen. Der Vorteil dieser Lösung besteht darin, daß der Führungsstift nach dem Einsetzen und Verrasten der Rastbuchse 100 in der Aufnahmebohrung 103 des Aufwickelkernes 102 wieder aus der Aufnahmebohrung 99 herausgezogen werden kann, so daß der Führungsstift 94 für einen weiteren Austausch der Farbbandspulen wieder verwenbar ist. Der Führungsstift 94 wird also nicht nach einem einmaligen Gebrauch weggeworfen.

## Patentansprüche

1. Farbbandkassette mit nachladbaren Farbbandspulen, von denen die eine eine Zuführspule (26) zum Abwickeln und die andere eine Aufwickelspule zum Aufwickeln des Farbbandes (29) in der Kassette ist, mit einem eine Öffnung verschließbaren Klappdeckel (3) und mit einem an dem freien Ende des Farbbandes der vollen Zuführspule angeordneten Befestigungselement (92) zum Einfädeln des Farbbandes um Umlenkpunkte in der Kassette und zum Befestigen an dem Kern (85) der Aufnahmespule, wobei das Befestigungselement (92) in eine exzentrisch in dem Kern der Aufnahmespule angeordnete Aufnahmebohrung (86) einschieb- und über eine Querschnittsminderung (93) von einem mit einem Handgriff versehenen Führungsstift (90) durch Abbrechen trennbar ist und wobei die Aufnahmespule (15) mit einer Lagerfläche (118) an dem freien Ende des Schwenkhebels (10) gelagert ist, **dadurch gekennzeichnet,** daß das freie Ende des Schwenkhebels (10) eine Auflagefläche (81) aufweist, welche kreisförmig ausgebildet ist und als Anschlagfläche für das Befestigungselement (92) beim Einschieben in die Aufnahmebohrung (86) des Kernes (85) dient und daß die Länge des Befestigungselementes (92) kleiner als die Breite des Aufwickelkernes (85) ist, derart, daß die Bruchstelle an dem Befestigungselement (92) nach dessen Trennung von dem Führungsstift (90) innerhalb der Kontur des Aufwickelkernes (85) liegt.

2. Kassette nach Anspruch 1, **dadurch gekennzeichnet,** daß die Aufnahmebohrung (86) im Bereich der Umfangsmitte des Aufwickelkernes (85) einen Öffnungsschlitz (89) zum Durchtritt des Farbbandes (29) beim Einsetzen des Befestigungselementes (92) aufweist, der zu den Stirnflächen (112, 113) des Aufwickelkernes (85) hin in Erweiterungen (87, 88) mit Einlaufschrägen übergeht, und daß die Erweiterungen (87, 88) symmetrisch zur Umfangsmitte des Aufwickelkernes (85) ausgebildet sind und eine Breite aufweisen, die größer als der Durchmesser des Befestigungselementes (92) mit dem daran befestigten Farbband (29) ist.

3. Kassette nach Anspruch 1, **dadurch gekennzeichnet,** daß das Befestigungselement aus einer Rastbuchse (100) besteht, die mittels eines Führungsstiftes (94) in die Aufnahmebohrung (103) des Aufwickelkernes (102) einsetz- und in der Aufnahmebohrung (103) verrastbar ist.

4. Kassette nach Anspruch 3, **dadurch gekennzeichnet,** daß die Rastbuchse (100) mittig in dem äußeren Umfang eine Rastkerbe (101) aufweist, in die federnde Rastnasen (114) in der Mitte der Aufnahmebohrung (103) einrastbar sind.

5. Kassette nach Anspruch 4, **dadurch gekennzeichnet,** daß die Aufnahmebohrung (103) von den Rastnasen (114) aus zu den beiden Stirnflächen (110, 111) konische Erweiterungen (104, 105) aufweist.

6. Kassette nach Anspruch 5, **dadurch gekennzeichnet,** daß die Wandungen der Aufnahmebohrung (103) durch Hinterschneidungen (106, 107 ) federnd ausgebildet sind.

7. Kassette nach Anspruch 6, **dadurch gekennzeichnet,** daß die Rastbuchse (100) eine Aufnahmebohrung (99) für ein zylinderförmiges Klemmteil (95) an dem Führungsstift (94) aufweist, welches zwei durch einen Schlitz (98) voneinander getrennte, federnde Schenkel (96, 97) aufweist.

8. Kassette nach Anspruch 7, **dadurch gekennzeichnet,** daß die federnden Schenkel (96, 97) an ihren freien Enden Einfädelungsschrägen (115, 116) aufweisen.

## Claims

1. A colour ribbon cassette with post loadable colour ribbon spools one of which is a supply spool (26) for winding off and the other is a winding on spool for winding on the colour ribbon (29) in the cassette, having a flap lid (3) which can close an opening and having a fixing element (92) arranged at the free end of the colour ribbon of the full supply spool for threading the colour ribbon about deflection points in the cassette and for fixing to the core (85) of the takeup spool, in which the fixing element (92) is insertable into a receiving bore (86) arranged eccentrically in the core of the takeup spool and separable by breaking off, by means of a cross section reduction (93), from a guide pin (90) provided with a handle and in which the takeup spool (15) is mounted with a bearing surface (118) on the free end of the pivot lever (10), characterised in that the free end of the pivot lever (10) has an abutment ((resting)) surface (81) which is circularly formed and serves as a stop surface for the fixing element (92) when inserting into the receiving bore (86) of the core (85) and that the length of the fixing element (92) is smaller than the width of the winding on core (85) such that the break point lies on the fixing element (92) after its separation from the guide pin (90) within the contour of the winding on core (85).

2. A cassette according to claim 1, characterised in that the receiving bore (86) has in the region of the peripheral centre of the winding on core (85) an opening slot (89) for the passage of the colour ribbon (29) when using the fixing element (92) which merges towards the end faces (112, 113) of the winding on core (85) into extensions (87, 88) with inclined run-in portions, and that the extensions (87, 88) are formed symmetrically to the peripheral centre of the winding on core (85) and have a width which is greater than the diameter of the fixing element (92) with the colour ribbon (29) fixed thereto.

3. A cassette according to claim 1, characterised in that the fixing element consists of a keying bush (100) which can be inserted with the aid of a guide pin (94) into the receiving bore (103) of the winding on core (102) and locked in the receiving bore (103).

4. A cassette according to claim 3, characterized in that the keying bush (100) has at the centre in the outer periphery a locking notch (101) into which are lockable resilient locking projections (114) at the centre of the takeup bore (103).

5. A cassette according to claim 4, characterised in that the receiving bore (103) has conical extensions (104, 105) from the locking projections (114) to the two end faces (110, 111).

6. A cassette according to claim 5, characterised in that the walls of the receiving bore (103) are formed resiliently by undercuts (106, 107).

7. A cassette according to claim 6, characterised in that the keying bush (100) has a receiving bore (99) for a cylindrical gripping part (95) on the guide pin (94) which has two resilient arms (96, 97) separated from each other by a slot (98).

8. A cassette according to claim 7, characterised in that the resilient arms (96, 97) have inclined insertion portions (115,116) at their free ends.

## Revendications

1. Cassette de ruban encreur comportant des bobines de ruban encreur susceptibles d'être rechargées,dont l'une est une bobine débitrice (26) destinée au déroulement et dont l'autre est une bobine réceptrice destinée à l'enroulement du ruban encreur (29) dans la cassette, laquelle comporte un couvercle (3) rabattable, susceptible de fermer une ouverture et comportant un élément (92) de fixation disposé à l'extrémité libre du ruban encreur de la bobine débitrice pleine, destiné à l'enfilage du ruban encreur autour des points de renvoi dans la cassette et à la fixation sur le noyau (85) de la bobine réceptrice, l'élément (92) de fixation pouvant être enfilé dans un alésage récepteur (86) disposé de façon excentrique dans le noyau de la bobine réceptrice et être séparé par cassure grâce à une réduction (93) de la section transversale d'une tige (90) de guidage munie d'une poignée,et la bobine réceptrice (15) étant montée au moyen d'une surface de support (118) contre l'extrémité libre du levier pivotant (10), caractérisée en ce que l'extrémité libre du levier pivotant (10) présente une surface d'appui (81) qui a une forme ronde et qui sert de surface de butée pour l'élément (92) de fixation lors de l'enfilage dans l'alésage récepteur (86) du noyau (85), et en ce que la longueur de l'élément de fixation (92) est inférieure à la largeur du noyau d'enroulement (85) de façon telle que l'emplacement de rupture sur l'élément (92) de fixation se trouve, après sa séparation d'avec la tige (90) de guidage, à l'intérieur du contour du noyau d'enroulement (85).

2. Cassette selon la revendication 1, caractérisée en ce que l'alésage récepteur (86) présente, dans la zone du milieu de la périphérie du noyau d'enroulement (85), une fente d'ouverture (89) destinée à laisser passer le ruban encreur (29) lors de la mise en place de l'élément (92) de fixation qui se prolonge en direction des surfaces frontales (112, 113) du noyau d'enroulement (85) par des élargissements (87, 88) comportant des parties obliques d'entrée; et en ce que les élargissements (87, 88) sont conformés symétriquement par rapport au milieu de la périphérie du noyau d'enroulement (85) et présentent une largeur qui est supérieure au diamètre de l'élément (92) de fixation comportant le ruban encreur (29) fixé sur lui.

3. Cassette selon la revendication 1, caractérisée en ce que l'élément de fixation est constitué par un manchon (100) d'encliquetage, qui peut être mis en place au moyen d'une tige (94) de guidage dans l'alésage récepteur (103) du noyau d'enroulement (102) et être encliqueté dans l'alésage récepteur (103).

4. Cassette selon la revendication 3, caractérisée en ce que le manchon (100) d'encliquetage présente au milieu de la périphérie extérieure une rainure (101) d'encliquetage, dans laquelle des dents (114) élastiques d'encliquetage peuvent s'encliqueter au milieu de l'alésage récepteur (103).

5. Cassette selon la revendication 4, caractérisée en ce que l'alésage récepteur (103) présente, à partir des dents d'encliquetage (114) jusqu'aux deux surfaces frontales (110, 111) des élargissements coniques (104, 105).

6. Cassette selon la revendication 5, caractérisée en ce que les parois de l'alésage récepteur (103) ont une conformation faisant effet de ressort au moyen de contre-dépouilles (106, 107).

7. Cassette selon la revendication 6, caractérisée en ce que le manchon (100) d'encliquetage présente un alésage (99) destiné à loger une pièce de blocage (95) de forme cylindrique ménagée sur la tige (94) de guidage, laquelle présente deux branches (96, 97) élastiques séparées l'une de l'autre par une fente (98).

8. Cassette selon la revendication 7, caractérisée en ce que les branches (96, 97) faisant ressort élastique présentent à leurs extrémités libres des parties obliques (115, 116) destinées à faciliter l'enfilage (du ruban).
